# FASCICULE DE BREVET EUROPEEN

(11) **EP 0 094 859 B1**
(45) Date de publication et mention de la délivrance du brevet: **18.12.1985**
(21) Numéro de dépôt: 83400874.0
(22) Date de dépôt: 02.05.1983
(51) Int. Cl.: H01H 83/04

(54) **Bouton test pour un déclencheur différentiel**
Prüftaste für einen Differentialauslöser
Test button for a differential trip device

(30) Priorité: 11.05.1982 FR 8208318
(43) Date de publication de la demande: 23.11.1983
(73) Titulaire: MERLIN GERIN, F-38050 Grenoble Cédex (FR)
(72) Inventeur: De Robertis, Patrick, F-38050 Grenoble Cedex (FR); Cotte, Louis-Paul, F-38050 Grenoble Cedex (FR); Rousset, Patrick, F-38050 Grenoble Cedex (FR); Perret, Jacques, F-38050 Grenoble Cedex (FR)
(74) Mandataire: Kern, Paul

## Description

L'invention est relative à un dispositif de déclenchement différentiel selon le préambule de la revendication 1.

Un dispositif de déclenchement du genre mentionné, par exemple décrit dans le brevet français N°S 2437692 ou 2241868, comporte un circuit de test actionné par l'enfoncement d'un bouton-poussoir. En enfonçant le bouton-poussoir on ferme une dérivation comprenant une résistance de contrôle qui shunte le transformateur de courant différentiel et simule un défaut différentiel. Des moyens de sécurité limitent la durée de fermeture de l'interrupteur pour éviter une destruction de la résistance. Les dispositifs connus peuvent être à l'origine de déclenchements intempestifs, notamment lors d'une fermeture intempestive, par exemple due à un amorçage entre les contacts de l'interrupteur du circuit de test.

La présente invention a pour but de remédier à cet inconvénient en mettant en oeuvre les particularités mentionnées dans la revendication 1.

En rétractant la lame élastique constituant le contact mobile à l'intérieur du bouton-poussoir en matière isolante, les risques d'amorçage entre les contacts de l'interrupteur de test sont sensiblement réduits ou/et pratiquement exclus. La lame élastique s'étend longitudinalement à l'intérieur d'un évidement allongé ménagé dans le bouton-poussoir en étant intercalée entre une butée fixe et le fond de l'évidement de telle manière que l'enfoncement du bouton-poussoir, se traduisant par un rapprochement du fond de l'évidement et de la butée, provoque la déformation de la lame élastique et une venue en saillie de l'extrémité libre de cette lame. Cette extrémité libre est avantageusement recourbée pour faciliter la déformation et la sortie à travers une fente ménagée dans le bouton-poussoir au voisinage du fond de l'évidement. La lame élastique peut être agencée en ressort de rappel ou être associée à un ressort de rappel logé à l'intérieur de l'évidement du bouton-poussoir. L'invention sera décrite par la suite en étant appliquée à un dispositif de déclenchement du type décrit dans le brevet français précité, mais il est clair qu'elle est applicable à tout dispositif de test d'un disjoncteur différentiel.

D'autres caractéristiques et avantages ressortiront plus clairement de la description qui va suivre d'un mode de mise en oeuvre de l'invention, donné à titre d'exemple non limitatif et représenté aux dessins annexés, dans lesquels:
les fig. 1 et 2 sont des vues en coupe, montrant un bouton-poussoir de test selon l'invention, respectivement en position ouverte et en position enfoncé.

Le bouton test est décrit ci-dessous dans son application à un bloc déclencheur différentiel selon le brevet français N° 2437692, auquel on se référera avantageusement pour de plus amples détails, et il suffit de rappeler que le bloc différentiel comporte un bouton test constitué par un bouton dont l'enfoncement permet de simuler un défaut différentiel par insertion d'une résistance électrique d'une manière bien connue des spécialistes. Le bouton test porte un contact mobile 12 venant au contact, en position enfoncé du bouton-poussoir 10, d'un contact semi-fixe 14 constitué par l'extrémité d'un ressort en spirale 16 en appui d'une butée mobile 18. L'extrémité accompagne la butée 18 dans son mouvement et l'ensemble est agencé de telle manière que les contacts 12,14 ne peuvent être fermés qu'à la double condition d'un enfoncement du bouton-poussoir 10 et d'un pivotement de la butée 18 dans une position extrême correspondant à la fermeture du disjoncteur accouplé au bloc différentiel. Lors d'un test de fonctionnement par enfoncement du bouton-poussoir 10, le contact 14 s'efface dès l'ouverture du disjoncteur pour limiter la durée d'alimentation de la résistance de shuntage.

Le bouton-poussoir 10 présente dans sa partie inférieure un évidement longitudinal 20 ouvert à sa base 22. Dans l'exemple représenté sur les figures, le bouton-poussoir 10 est monté à coulissement en appui d'une face 24 du boîtier du mécanisme et l'évidement 20 est ouvert du côté de la face 24, mais il est clair que l'évidement 20 peut être entièrement fermé sur tous les côtés. L'évidement 20 communique avec une fente 26 ménagée sur la face du bouton-poussoir 10 en regard du contact 14 au voisinage du fond 28 de l'évidement 20. La fente 26 est confinée par un bec de guidage 30 dont la fonction ressortira de la description ci-dessous. Le contact mobile actionné par le bouton-poussoir 10 est constitué par une lame élastique 32 s'étendant longitudinalement à l'intérieur de l'évidement 20 en étant fixée à sa base par une partie repliée 34 à un appui fixe 36 du boîtier. L'extrémité opposée 38 de la lame élastique 32 est recourbée le long du bec 30 pour pénétrer dans la fente 26. Un ressort en spirale de rappel 40 est intercalé entre le bec 30 et la butée fixe 36 pour solliciter le bouton-poussoir 10 en position de repos et d'ouverture de l'interrupteur test. L'ensemble est agencé de telle manière qu'en position d'ouverture de l'interrupteur test l'extrémité 38 de la lame 32 constituant le contact mobile de l'interrupteur est rétractée à l'intérieur de l'évidement 20, empêchant tout risque d'amorçage entre les contacts 14, 38.

La fig. 2 représente l'interrupteur en position de fermeture et l'on voit que lors de l'enfoncement du bouton-poussoir 10 la lame élastique 32 en appui du fond 28 est repliée pour faire saillir l'extrémité 38 qui vient au contact du contact 14. La déformation de la lame élastique 32 est facilitée et guidée par la forme arrondie du bec 30. Lors de la flexion de la lame élastique 32, la partie rectiligne prend appui sur la face adjacente 24, de manière à éviter les risques de flambage. La partie rectiligne de la lame élastique 32 peut également être guidée par tout moyen approprié. Le ressort de rappel 40 repousse le bouton-poussoir 10 en position de repos et la lame élastique 32 revient automatiquement par sa propre élasticité et éventuellement par l'action du bec 30 en sa position d'origine de rétraction. Il est inutile de noter que l'ensemble est particulièrement simple et que l'encombrement de l'interrupteur selon l'invention est comparable à celui des interrupteurs conventionnels.

Il est clair que le dispositif de contact à lame élastique rétractable peut être utilisé avec des interrupteurs d'un autre type, par exemple dans lesquels l'extrémité 38 viendrait au contact d'une plage de contact fixe ou s'introduirait dans une pince de contact.

## Revendications

1. Dispositif de déclenchement différentiel ayant un dispositif d'essai actionné par un bouton-poussoir (10) pour simuler un défaut différentiel comprenant un interrupteur à contact mobile en forme de lame élastique (32) déplacée en position de fermeture par enfoncement du bouton-poussoir (10), caractérisé en ce que ladite lame élastique (32) est logée dans un évidement (20) s'étendant longitudinalement à l'intérieur du bouton-poussoir (10) selon la direction d'enfoncement du bouton, que la lame (32) élastique est rétractée à l'intérieur dudit évidement (20) en position de repos dudit bouton en étant intercalée entre le fond (28) de l'évidement (20) et une butée fixe (36), et qu'un enfoncement du bouton (10) provoque une sortie de l'extrémité de la lame élastique (32) dudit évidement (20) pour venir en position de fermeture.

2. Dispositif selon la revendication 1, caractérisé en ce que l'extrémité (38) de la lame élastique (32) est recourbée latéralement et est susceptible de traverser une fente (26) latérale ménagée dans le fond (28) de l'évidement (20) pour venir en saillie latérale du bouton-poussoir (10) en position enfoncée de ce dernier.

3. Dispositif selon la revendication 1 ou 2, caractérisé en ce qu'un ressort de rappel (40) du bouton-poussoir (10) est logé dans ledit évidement (20).

4. Dispositif selon la revendication 2, caractérisé en ce que la fente (26) est délimitée du côté opposé au fond (28) par un bec arrondi (30) de guidage.

## Patentansprüche

1. Differentialauslösevorrichtung mit einer zum Simulieren eines Differentialfehlers durch einen Druckknopf (10) gesteuerten Prüfvorrichtung, die einen Schalter mit einem blattförmigen elastischen beweglichen Kontakt (32) aufweist, der durch Eindrücken des Druckknopfes in Schliesslage gebracht wird, dadurch gekennzeichnet, dass das elastische Blatt (32) in einer in der Längsrichtung im Innern des Druckknopfes (10) vorgesehenen Aushöhlung (20) liegt, dass das elastische Blatt (32) im Innern der Aushöhlung (20) in, der Ruhelage des genannten Knopfes, zwischen dem Aushöhlungsboden (28) und einem festen Anschlag (36) zurückgezogen ist, und dass ein Eindrücken des Knopfes (10) das Austreten des elastischen Blattendes aus der genannten Aushöhlung (20), um in die Schliesslage zu kommen, bewirkt.

2. Vorrichtung nach Anspruch 1, dadurch gekennzeichnet, dass das elastische Blattende (38) seitlich verbogen ist und einen in dem Aushöhlungsboden (28) angebrachten Querspalt (26) durchqueren kann, um seitlich des Druckknopfes vorzuspringen, in eingedrückter Lage des letzteren.

3. Vorrichtung nach Anspruch 1 oder 2, dadurch gekennzeichnet, dass eine Zurückholfeder (40) des Druckknopfes (10) in der genannten Aushöhlung (20) liegt.

4. Vorrichtung nach Anspruch 2, dadurch gekennzeichnet, dass der Spalt (26) auf der dem Boden (28) gegenüberliegenden Seite durch einen abgerundeten Führungsschnabel (30) begrenzt wird.

## Claims

1. Differential trip device having a test device actuated by a push button (10) for simulating a differential fault, comprising a switch with a movable contact shaped as a spring blade (32) and moved towards the closed position by the push button (10), characterized in that said spring blade (32) is housed into a hole (20) extending longitudinally inside the push button (10) in the push direction of the button, that the spring blade (32) is retracted inside said hole (20) in the rest position of said button, interposed between the hole (20) bottom (28) and a fixed abutment (36), and that depressing of the button (10) causes the coming out of said hole (20) of the spring blade (32) and to come in the closed position.

2. Device according to Claim 1, characterized in that the spring blade (32) end (38) is curved laterally and may go through a lateral slit (26) provided in the bottom (28) of the hole (20) to protrude laterally from the push button (10) in the depressed position.

3. Device according to Claim 1 or 2, characterized in that a drawback spring (40) of the push button is located in said hole (20).

4. Device according to Claim 2, characterized in that the slit (26) is delimited at the opposite side of the bottom (28) by a rounded guiding beak (30).
